# EUROPÄISCHE PATENTSCHRIFT

(11) **EP 0 626 144 B1**
(45) Veröffentlichungstag und Bekanntmachung des Hinweises auf die Patenterteilung: **20.08.1997**
(21) Anmeldenummer: 94107022.9
(22) Anmeldetag: 05.05.1994
(51) Int. Cl.: A47B 88/04

(54) **Schublade**
Drawer
Tiroir

(30) Priorität: 13.05.1993 AT 947/93
(43) Veröffentlichungstag der Anmeldung: 30.11.1994
(73) Patentinhaber: Julius Blum Gesellschaft m.b.H., 6973 Höchst (AT)
(72) Erfinder: Brüstle, Klaus, A-6973 Höchst (AT); Huber, Edgar, A-6971 Hard (AT); Röck, Erich, A-6973 Höchst (AT)
(74) Vertreter: Torggler, Paul, Dr.

(56) Entgegenhaltungen:
- DE-A- 3 711 063
- DE-A- 3 805 669
- DE-U- 8 634 281

## Beschreibung

Die Erfindung bezieht sich auf eine Schublade mit metallischen Schubladenzargen oder metallischen Schubladenzargenteilen, wie z. B. Ausziehschienen, deren Vertikalstege die Seitenbegrenzung der Schublade zumindestens im Bereich des Schubladenbodens bilden und die unten einen horizontalen Auflagesteg aufweisen, auf dem eine Bodenplatte aus Holz od. dgl. mit parallel zu den Schubladenzargen verlaufenden Nuten aufliegt, wobei aus den Horizontalstegen der Schubladenzargen mehrere quer zu den Nuten ausgerichtete Lappen ausgestanzt sind, die in die Nuten der Bodenplatte ragen, wobei an den Schubladenzargen oder den Schubladenzargenteilen eine Abdecklippe vorgesehen ist, die den Rand der Bodenplatte abdeckt. Aus der DE-A-8634281 ist eine solche Schublade bekannt.

Weiters bezieht sich die Erfindung auf ein Werkzeug zum Verbiegen der Lappen.

Im allgemeinen sind an den Seitenwänden einer Schublade L-, U- oder Z-förmige Profilschienen befestigt, die die Ausziehschienen einer Ausziehführungsgarnitur bilden.

Aus der DE-OS 27 02 217 und aus der EP-A2-0 429 428 ist jeweils eine Schublade bekannt, bei der die Seitenwände von metallischen Schubladenzargen gebildet werden. Die Schubladenzargen weisen Z-Profil auf, und die oberen Horizontalstege dienen als Laufstege für korpusseitige Tragrollen und ersetzt somit eigene Ausziehschienen.

Aus den unteren Horizontalstegen sind Haken gebogen, die in Öffnungen, beispielsweise Nuten in der Bodenplatte ragen.

Das deutsche Gebrauchsmuster 9113477 zeigt eine Stahlzarge, die oberhalb des Horizontalsteges, auf dem die Bodenplatte aufliegt, eine Abdecklippe aufweist, die die Kante der Bodenplatte abdeckt. Auch dieses Dokument offenbart eine Schublade mit den Merkmalen des Oberbegriffes des unabhängigen Anspruchs 1.

Die DE-A1-39 34 419 zeigt eine Schubladenzarge, bei dem der Horizontalsteg, auf dem die Bodenplatte aufliegt, an einem unteren Schubladenzargenteil ausgebildet ist und die Abdecklippe an einem oberen Teil der Schubladenzarge, die miteinander verschweißt sind.

Schließlich offenbart das Dokument DE-A-3805669 ein Werkzeug zum Ausbiegen von Lappen mit den Merkmalen des Oberbegriffes des unabhängigen Anspruchs 6.

Die Erfahrung hat gezeigt, daß die Bodenplatten nicht immer exakt gleich stark sind. Im allgemeinen wird daher der Abstand zwischen dem unteren Horizontalsteg der Schubladenzarge und der Abdecklippe etwas zu groß gewählt, um einen gewissen Toleranzausgleich bei der Stärke der Bodenplatte zu bieten. Es kann daher vorkommen, daß bei eingesetzter Bodenplatte ein freier Spalt zwischen der Abdecklippe und der Bodenplatte vorhanden ist. Ein derartiger Spalt ist nicht nur unschön, sondern er neigt auch zur Verschmutzung, was insbesondere bei Küchenmöbel abzulehnen ist.

Aufgabe der Erfindung ist es, eine Schublade der eingangs erwähnten Art dahingehend zu verbessern, daß sichergestellt werden kann, daß die Bodenplatte immer bündig an der Abdecklippe der Schubladenzarge bzw. eines unteren Schubladenzargenteiles anliegt.

Die erfindungsgemäße Aufgabe wird dadurch gelöst, daß aus dem horizontalen Auflagesteg weitere Lappen ausgestanzt sind, die neben der Nut an der Unterseite der Bodenplatte anliegen und mittels denen die Bodenplatte an die Abdecklippe drückbar ist. Ein Werkzeug zum Verbiegen der Lappen der Schublade gemäß Anspruch 1 ist im unabhängigen Anspruch 6 definiert.
Weitere Gestaltungen der Erfindung sind in den abhängigen Ansprüchen definiert.

Nachfolgend wird ein Ausführungsbeispiel der Erfindung anhand der Figuren der beiliegenden Zeichnungen eingehend beschrieben.

Die Fig. 1 zeigt eine Stirnansicht auf eine Schubladenzarge, wobei die Frontblende weggelassen wurde; die Fig. 2 zeigt ein Schaubild einer Schublade teilweise von unten gesehen; die Fig. 3 zeigt ein Schaubild einer Schublade teilweise von unten gesehen; die Fig. 3 zeigt einen Querschnitt durch den Verankerungsbereich der Bodenplatte mit der Schubladenzarge bzw. einem Schubladenzargenteil; die Fig. 4 zeigt dieselbe Verankerungsstelle im Längsschnitt; die Fig. 5 zeigt einen Querschnitt durch den Horizontalsteg der Schubladenzarge und die Bodenplatte; die Fig. 6 zeigt einen korrespondierenden Längsschnitt; die Fig. 7 und 8 zeigen gleiche Schnitte wie die Fig. 5, 6 bei einem weiteren Ausführungsbeispiel der Erfindung; die Fig. 9a zeigt einen Längsschnitt durch die Bodenplatte und den Horizontalsteg der Schubladenzarge bzw. des Schubladenzargenteiles bei eingesetztem Werkzeug in der ersten Phase der Verankerung; die Fig. 9b zeigt eine Ansicht auf den Horizontalsteg der Schubladenzarge von unten; die Fig. 10a und 10b zeigen analoge Ansichten zu den Fig. 9a und 9b bei einem in der Nut verankerten Lappen; die Fig. 11a und 11b zeigen analoge Ansichten bei einem sich an der Unterseite der Bodenplatte abstützenden Lappen und die Fig. 12a,b - 14a,b zeigen Längsschnitte durch die Bodenplatte im Bereich der Nut und des Horizontalsteges der Schubladenzarge und Draufsichten auf die Bodenplatte im Bereich der Nut und des Horizontalsteges bei einem weiteren Ausführungsbeispiel der Erfindung gemäß verschiedenen Stufen der Verankerung der Bodenplatte.

Wie aus der Fig. 1 ersichtlich, ist in einen oberen doppelwandigen Schubladenzargenteil 1 die Ausziehschiene 2 einer Ausziehführungsgarnitur eingehängt. Die Ausziehschiene 2 weist einen Vertikalsteg 3 auf, in dem die äußere Wand 1' des oberen Schubladenzargenteiles eingehängt ist und einen horizontalen Auflagesteg 4, der den Schubladenboden 5 trägt.

Die innere Wand 1'' des oberen Schubladenzargenteiles 1 weist eine Abdecklippe 6 auf, die am Schubladenboden 5 aufliegt.

An der Ausziehschiene 2 ist mindestens eine Laufrolle 7 befestigt, die im Ausführungsbeispiel im Fahrprofil 8 einer Mittelschiene 9 abläuft. Die Mittelschiene 9 ist über nicht gezeigte Laufwagen, die im Schienenprofil 10 angeordnet sind, auf der Tragschiene 11 verfahrbar. Die Tragschiene 11 ist in herkömmlicher Art und Weise an einer Möbelseitenwand 12 befestigt.

Wie aus den Fig. 2 bis 12b ersichtlich, sind aus den Horizontalstegen 4 der Ausziehschiene 2 Lappen 13, 14, 15 ausgestanzt. Die Lappen 13, 14, 15 befinden sich in Stanzlöchern 16 des Horizontalsteges 4 der Ausziehschiene 2.

Die Bodenplatte 5 ist an ihrer Unterseite im Bereich der Horizontalstege 4 mit einer Nut 17 versehen.

Zur Montage wird die Bodenplatte 5 auf die Horizontalstege 4 der Ausziehschienen 2 aufgelegt bzw. die Schublade wird umgedreht und die Ausziehschienen 2 werden auf die verkehrt daliegende Bodenplatte 5 aufgelegt. Zur Verankerung der Bodenplatte 5 auf den Ausziehschienen 2 dienen die Lappen 13, deren Breite der Breite der Nut 17 entspricht und die in die Nut 17 eindrückbar sind.

Um zu verhindern, daß zwischen der Bodenplatte 5 und der Abdecklippe 6 ein Spalt bestehen bleibt, sind im Ausführungsbeispiel nach den Fig. 3 bis 5 die Lappen 14 vorgesehen, wobei sich am Horizontalsteg 4 einer Ausziehschiene 2 vorzugsweise die Lappen 13, 14 abwechseln. Die Lappen 14 sind breiter als die Nut 17. Werden sie daher aus dem Horizontalsteg 4 ausgebogen, greifen sie nicht in die Nut 17 ein, sondern drücken beidseitig der Nut 17 auf die Bodenplatte 5, so daß diese wiederum an die Abdecklippe 6 gedrückt wird. Ist ein fester Kontakt der Bodenplatte 5 mit der Abdecklippe 6 erzielt, wird die Bodenplatte 5 vorzugsweise mittels der Lappen 13, die beispielsweise mit seitlichen Zacken versehen sind, die in die Wände der Nut 17 eingreifen, fixiert.

Im Ausführungsbeispiel nach den Fig. 10a - 12b sind lediglich Lappen 15 aus dem Horizontalsteg 4 der Ausziehschiene 2 ausgestanzt. Die Lappen 15 weisen einen vorderen schmäleren Abschnitt 18 auf, der dem Lappen 13 entspricht, d. h. die Breite dieses Abschnittes 18 entspricht der Breite der Nut 17, sodaß, wird der Lappen 15 zum Nutboden 5 gebogen, dieser Abschnitt 18 in die Nut 17 eindringen kann.

Der hintere breitere Abschnitt 19 des Lappens 15 entspricht den Lappen 14, d. h. er ist so breit, daß er beim Aufliegen mit seinen Kanten 20 beidseitig der Nut 17 an der Unterseite der Bodenplatte 5 anliegt und auf diese drückt.

Zum Umdrücken der Lappen 13, 14, 15 wird ein Werkzeug 21, 22 verwendet. Das Werkzeug 21 hat einen flachen Steg 23, der schmäler ist als die Stanzlöcher 16 im Horizontalsteg 4 der Ausziehschienen 2. Der Steg 23 ist an einer Seite mit einer Druckkante 24 versehen, die auf den Lappen 13, 14 drückt. Gegenüberliegend der Druckkante 24 ist stufenförmig versetzt am Steg 23 ein Haken 25 ausgebildet. Mit diesem Haken 25 ragt das Werkzeug 21, 22 durch das Stanzloch 16 und hakt sich unterhalb des Horizontalsteges 4 der Ausziehschiene 2 ein, sodaß die beim Umbiegen der Lappen 13, 14, 15 ausgeübte Kraft von der Ausziehschiene 2 selbst aufgenommen wird.

Zum Ausbiegen der Lappen 15 gemäß dem Ausführungsbeispiel der Fig. 10a - 12b weist das Werkzeug 22 zusätzlich zur Druckkante 24 eine Druckkante 26 auf. Während die Druckkante 24 den vorderen Abschnitt 18 des Lappens 15 in die Nut 17 drückt, wird mit der Druckkante 26 der hintere Abschnitt 19 des Lappens 15 an die Unterseite der Bodenplatte 5 gepreßt. Somit wird in einem Arbeitsgang die Bodenplatte 5 an die Abdecklippe 6 gedrückt und gleichzeitig durch das Eindringen der Abschnitte 18 in die Nut 17 verriegelt.

Selbstverständlich könnte der Auflagesteg 4 ebenso wie die Abdecklippe 6 unmittelbar an der Schubladenzarge 1 unmittelbar an der Innenwand 1'' der Schubladenzarge 1 ausgebildet sein.

## Patentansprüche

1. Schublade mit metallischen Schubladenzargen oder metallischen Schubladenzargenteilen (1), wie z. B. Ausziehschienen (2), deren Vertikalstege (3) die Seitenbegrenzung der Schublade zumindestens im Bereich des Schubladenbodens bilden und die unten einen horizontalen Auflagesteg (4) aufweisen, auf dem eine Bodenplatte (5) aus Holz od. dgl. mit parallel zu den Schubladenzargen verlaufenden Nuten (17) aufliegt, wobei aus den Horizontalstegen (4) der Schubladenzargen mehrere quer zu den Nuten ausgerichtete Lappen (13, 14, 15) ausgestanzt sind, die in die Nuten (17) der Bodenplatte (5) ragen, wobei an den Schubladenzargen oder den Schubladenzargenteilen (1) eine Abdecklippe (6) vorgesehen ist, die den Rand der Bodenplatte (5) abdeckt, dadurch gekennzeichnet, daß aus dem horizontalen Auflagesteg (4) weitere Lappen (14, 15) ausgestanzt sind, die neben der Nut (17) an der Unterseite der Bodenplatte (5) anliegen und mittels denen die Bodenplatte (5) an die Abdecklippe (6) drückbar ist.

2. Schublade nach Anspruch 1, dadurch gekennzeichnet, daß die Horizontalstege (4) der Schubladenzargen (1) bzw. der Ausziehschienen (2) Lappen (13) aufweisen, die in die Nuten (17) der Bodenplatte (5) ragen und Lappen (14), die neben den Nuten (17) an der Bodenplatte (5) anliegen.

3. Schublade nach Anspruch 1, dadurch gekennzeichnet, daß sämtliche Lappen (13, 14) eines Horizontalsteges (4) in einer Linie liegen und die Lappen (14), die neben der Nut (17) an der Bodenplatte (5) anliegen, breiter als die Nut (17) sind.

4. Schublade nach Anspruch 1, dadurch gekennzeichnet, daß mindestens ein Teil der Lappen (15) einen vorderen schmalen Abschnitt (18) aufweist, der in die Nut (17) der Bodenplatte (5) ragt und einen hinteren breiten Abschnitt (19), der breiter als die Nut (17) ist und dessen freie Ränder (20) neben der Nut (17) an der Unterseite der Bodenplatte (5) anliegen.

5. Schublade nach einem der Ansprüche 1 bis 4, dadurch gekennzeichnet, daß sich die Lappen (13, 14, 15) vor dem Ausbiegen aus den Ebenen der Horizontalstege (4) in Stanzlöchern (16) befinden, die länger als die Lappen (13, 14, 15) sind und die das Einhängen eines Werkzeuges (21, 22) zum Ausbiegen der Lappen (13, 14, 15) ermöglichen.

6. Werkzeug (21, 22) zum Ausbiegen der Lappen (13, 14, 15) aus einem Horizontalsteg (4) einer Schubladenzarge oder eines Schubladenzargenteiles (1) mit einem flachen Steg (23), der in die Stanzlöcher (16) der Lappen (13, 14, 15) einsetzbar ist und der eine auf die Lappen (13, 14, 15) drückende Druckkante (24) aufweist, dadurch gekennzeichnet, daß an dem Steg (23), an der der Druckkante (24) gegenüberliegenden Seite ein Haken (25) ausgebildet ist.

7. Werkzeug nach Anspruch 6, dadurch gekennzeichnet, daß die Druckkante (24) und der Haken (25) stufenartig versetzt sind.

8. Werkzeug nach Anspruch 6, dadurch gekennzeichnet, daß zwei stufenartig versetzte Druckkanten (24, 26) vorgesehen sind.

## Claims

1. A drawer having metal drawer frames or metal drawer-frame parts (1), for example pull-out rails (2), of which the vertical bars (3) form the lateral delimitation of the drawer at least in the region of the drawer base and which have at the bottom a horizontal support bar (4) on which there lies a base plate (5) of wood or the like having grooves (17) running parallel to the drawer frames, there being punched out of the horizontal bars (4) of the drawer frames a plurality of lugs (13, 14, 15) which are aligned transversely to the grooves and which project into the grooves (17) in the base plate (5), there being provided on the drawer frames or the drawer-frame parts (1) a covering lip (6) which covers the edge of the base plate (5), characterized in that there are punched out of the horizontal support bar (4) further lugs (14, 15) which, next to the groove (17), abut against the underside of the base plate (5), and by means of which the base plate (5) may be pressed against the covering lip (6).

2. A drawer according to Claim 1, characterized in that the horizontal bars (4) of the drawer frames (1) or of the pull-out rails (2) have lugs (13) which project into the grooves (17) in the base plate (5) and lugs (14) which, next to the grooves (17), abut against the base plate (5).

3. A drawer according to Claim 1, characterized in that all the lugs (13, 14) of a horizontal bar (4) lie in a line, and the lugs (14) which, next to the groove (17), abut against the base plate (5) are wider than the groove (17).

4. A drawer according to Claim 1, characterized in that at least some of the lugs (15) have a front narrow portion (18), which projects into the groove (17) in the base plate (5), and a rear wide portion (19) which is wider than the groove (17) and of which the free edges (20) abut against the underside of the base plate (5), next to the groove (17).

5. A drawer according to one of Claims 1 to 4, characterized in that, before being bent out of the planes of the horizontal bars (4), the lugs (13, 14, 15) are located in punched holes (16) which are longer than the lugs (13, 14, 15) and which enable a tool (21, 22) for bending the lugs (13, 14, 15) out to be hooked in.

6. A tool (21, 22) for bending the lugs (13, 14, 15) out of a horizontal bar of a drawer frame or a drawer-frame part (1), having a flat bar (23) which may be inserted in the punched holes (16) of the lugs (13, 14, 15) and which has a pressing edge (24) pressing on the lugs (13, 14, 15), characterized in that a hook (25) is constructed on the bar (23), on the side opposite the pressing edge (24).

7. A tool according to Claim 6, characterized in that the pressing edge (24) and the hook (25) are offset in the manner of a step.

8. A tool according to Claim 6, characterized in that there are provided two pressing edges (24, 26) which are offset in the manner of a step.

## Revendications

1. Tiroir avec des châssis de tiroir métalliques ou des parties de châssis de tiroir métalliques (1), comme par exemple des rails d'extraction (2) dont les montants verticaux (3) forment la délimitation latérale du tiroir au moins dans la zone du fond du tiroir et présentent dessous un montant de support horizontal (4), sur lequel une plaque de fond (5) en bois ou similaire est posée avec des rainures (17) s'étendant parallèlement aux châssis de tiroir, moyennant quoi plusieurs languettes (13, 14, 15) transversales par rapport aux rainures sont découpées à partir des montants horizontaux (4) des châssis de tiroir, qui font saillie dans les rainures (17) de la plaque de fond (5), une lèvre de recouvrement (6) étant prévue sur les châssis de tiroir ou sur les parties de châssis de tiroir (1), qui recouvre le bord de la plaque de fond (5), caractérisé en ce que d'autres languettes (14, 15) sont découpées à partir du montant de support horizontal (4), qui sont placées à proximité de la rainure (17) sur le dessous de la plaque de fond (5) et au moyen desquelles la plaque de fond (5) peut être poussée sur la lèvre de recouvrement (6).

2. Tiroir selon la revendication 1, caractérisé en ce que les montants horizontaux (4) des châssis de tiroir (1) ou des rails d'extraction (2) présentent des languettes (13), qui font saillie dans les rainures (17) de la plaque de fond (5), et des languettes (14), qui se trouvent à proximité des rainures (17) sur la plaque de fond (5).

3. Tiroir selon la revendication 1, caractérisé en ce que les languettes tout entières (13, 14) d'un montant horizontal (4) se trouvent sur une ligne et les languettes (14), qui se trouvent à proximité de la rainure (17) sur la plaque de fond (5) sont plus larges que la rainure (17).

4. Tiroir selon la revendication 1, caractérisé en ce qu'au moins une partie des languettes (15) présente une section (18) avant étroite, qui fait saillie dans la rainure (17) de la plaque de fond (5) et une section arrière large (19), qui est plus large que la rainure (17) et dont les bords libres (20) à proximité de la rainure (17) se trouvent sur le dessous de la plaque de fond (5).

5. Tiroir selon l'une quelconque des revendications 1 à 4, caractérisé en ce que les languettes (13, 14, 15) se trouvent dans des trous de découpe (16) avec le cintrage depuis les niveaux des montants horizontaux (4), languettes qui sont plus longues que les languettes (13, 14, 15) et qui permettent de suspendre un outil (21, 22) au cintrage des languettes (13, 14, 15).

6. Outil (21, 22) pour le cintrage des languettes (13, 14, 15) depuis un montant horizontal d'un châssis de tiroir ou d'une partie de châssis de tiroir (1) avec un montant plat (23), qui peut être inséré dans les trous de découpe (16) des languettes (13, 14, 15) et qui présente un angle de pression (24) exerçant une pression sur les languettes (13, 14, 15), caractérisé en ce que sur le montant (23), sur le côté faisant face à l'angle de pression (24) est formé un crochet (25).

7. Outil selon la revendication 6, caractérisé en ce que l'angle de pression (24) et le crochet (25) sont déplacés par paliers.

8. Outil selon la revendication 6, caractérisé en ce que deux angles de pression déplacés par paliers (24, 26) sont prévus.
